# EUROPÄISCHE PATENTSCHRIFT

(11) **EP 1 375 771 B1**
(45) Veröffentlichungstag und Bekanntmachung des Hinweises auf die Patenterteilung: **02.11.2005**
(21) Anmeldenummer: 03014117.0
(22) Anmeldetag: 23.06.2003
(51) Int. Cl.: E04B 9/04

(54) **Lichtdurchlässiges Deckensystem**
Transparent ceiling system
Système de plafond transparent

(30) Priorität: 27.06.2002 DE 20209963 U
(43) Veröffentlichungstag der Anmeldung: 02.01.2004
(73) Patentinhaber: Koch, Hans-Jürgen, 83253 Rimsting (DE)
(72) Erfinder: Koch, Hans-Jürgen, 83253 Rimsting (DE)
(74) Vertreter: Strobel, Wolfgang

## Beschreibung

Die vorliegende Erfindung betrifft ein Lichtdeckensystem, insbesondere in Verbindung mit einer Unterkonstruktion eines Gebäudes.

An die Ausgestaltung von Innenräumen aller Art, insbesondere von Büroräumen oder Hallen, dauerhaft oder temporär, werden zunehmend höhere architektonische Anforderungen, insbesondere auch im Hinblick auf die Lichtgestaltung und Beleuchtung der Innenräume gestellt.

In letzter Zeit wurden vermehrt lichtdurchlässige Gewebe verwendet, die an Rahmen aufgespannt werden, wobei sie den Rahmen außen umgeben und mittels einer Beleuchtung von oben durchstrahlt werden.

Aus der DE 199 43 478 A1 ist ein Lichtdeckensystem mit einer Unterkonstruktion und mit wenigstens einem Rahmen bekannt, der mit der Unterkonstruktion verbindbar ist, wobei im unteren Bereich des Rahmens mit Hilfe dessen eine lichtdurchlässige Folie aufgespannt ist.

Ein Nachteil dieses Standes der Technik ist jedoch, daß aus Steifigkeitsgründen die Rahmen nur eine begrenzte Größe aufweisen können, wenn das lichtdurchlässige Gewebe aus ästhetischen Gründen straff gespannt sein soll. Bei großen Seitenlängen des Rahmens verbiegt sich dieser durch die Zugkraft des lichtdurchlässigen Gewebes nach innen wodurch eine ungewünschte Krümmung des Rahmens erzeugt wird, was insbesondere im Verhältnis zu einer anschließenden Seitenwand des Gebäudes oder einem anschließenden Rahmen nachteilig ist.

Der vorliegenden Erfindung liegt deshalb die Aufgabe zugrunde, ein Lichtdeckensystem der Eingangs genannten Art zu schaffen, bei dem die oben genannten Nachteile vermieden werden und das insbesondere auch größte Vielfalt der geometrischen Gestaltung ermöglicht.

Diese Aufgabe wird durch die Merkmale des Anspruchs 1 gelöst.

Mit dem erfindungsgemäßen Lichtdeckensystem wird neben der Lichtdurchlässigkeit der Vorteil einer Aussteifung erreicht.

Ein weiterer großer Vorteil des erfindungsgemäßen Lichtdeckensystems ergibt sich dadurch, daß Schallreflektionen im Abstand vom schallabsorbierenden lichtdurchlässigen Gewebe erfolgt und der Schall zum Gewebe zurückgeleitet wird, wo eine weitere Schallabsorbierung erfolgt. Dadurch ergibt sich der große Vorteil der deutlichen Reduzierung von Nachhallzeit und Schallpegel durch das Lichtdeckensystem.

Wenn die lichtdurchlässige Versteifungsplatte aus Kunststoffmaterial gebildet ist, beispielsweise aus Plexiglas, so wird vorteilhafterweise sowohl eine gute Lichtdurchlässigkeit als auch eine stabile Konstruktion bei geringem Gewicht geschaffen.

Alternativ kann die Versteifungsplatte aus Glas gebildet sein, was den Vorteil einer besonders guten Alterungsbeständigkeit hat.

Vorteilhafterweise kann die Versteifungsplatte auch aus einem farbigen Material gebildet sein, das lichtdurchlässig ist, wodurch entsprechende Farbeffekte erzeugbar sind.

Dadurch, daß der wenigstens eine Rahmen an der Unterkonstruktion einhängbar bzw. einrastbar ist und damit auch wieder aushängbar ist, wird vorteilhafterweise sowohl eine einfache Montage des Lichtdeckensystems erreicht, als auch die Zugänglichkeit zu den oberhalb des Lichtdeckensystems angeordneten Einrichtungen sichergestellt. Beispielsweise müssen oberhalb angeordnete defekte Lampen ausgewechselt werden können. Das Einhängen kann beispielsweise in Form von Haken erfolgen. Weiterhin kann das Einrasten mittels Schnappverschlüssen erfolgen.

Um ein unbeabsichtigtes Außer-Eingriff-Kommen des wenigstens einen Rahmens mit der Unterkonstruktion zu verhindern, kann der Rahmen mittels lösbarer Schrauben an der Unterkonstruktion angebracht sein.

Mit Hilfe von Scharniereinrichtungen wird es vorteilhafterweise möglich, den wenigstens einen Rahmen gelenkig an der Unterkonstruktion anzubringen, so daß der Rahmen bezüglich der Unterkonstruktion schwenkbar ist. Dies führt vorteilhafterweise zu einer einfachen Zugänglichkeit sowohl der oberhalb des Lichtdeckensystems angeordneten Einrichtungen als auch der Oberseite der Versteifungsplatte selbst. Diese kann entsprechend einfach gereinigt werden.

Weiterhin ist besonders vorteilhaft, daß der wenigstens eine Rahmen eine lösbare Festlege- oder Verriegelungseinrichtung aufweist, die mit einem Festlege- oder Verriegelungselement an der Unterkonstruktion zusammenwirken kann. Dadurch wird beispielsweise eine einfache Schnapprastverbindung geschaffen, die schnell wieder gelöst werden kann und eine schnelle Zugänglichkeit zu den Einrichtungen oberhalb des Lichtdeckensystems sicherstellt.

Verschiedene Ausführungsformen von Lichtdeckensystemen haben unterschiedliche konstruktive Ausgestaltungen. In der Regel weist die Unterkonstruktion Längsträger auf, die beabstandet voneinander und im wesentlichen parallel im Raum angeordnet sind. Die Breite der Unterkonstruktionsträger kann variieren, beispielsweise abhängig davon, ob in den Trägern der Unterkonstruktion weitere Einrichtungen, wie beispielsweise Beleuchtungen, Rauchmelder und/oder Sprinkler etc. angeordnet sein sollen. Die Rahmen können nach Konstruktionsvorgaben entweder so nah wie möglich aneinander anstoßen oder einen deutlichen Abstand voneinander haben.

Zudem bestehen konstruktive Alternativen dahingehend, daß die Rahmen unterhalb der Träger der Unterkonstruktion angeordnet werden sollen oder daneben. Im letzteren Fall wird die Verbindung des Rahmens mit der Unterkonstruktion zumindest an einer Verbindungsseite des Rahmens mittels eines Doppel- oder Mehrgelenk-Scharniers geschaffen. Mit Hilfe dieses Gelenks kann der Rahmen unter die Unterkonstruktion geschwenkt und anschließend die entgegengesetzte Seite des Rahmens nach unten geschwenkt werden. Wenn der wenigstens eine Rahmen ein rohrförmiges Profil, insbesondere ein Mehrkantprofil, wie beispielsweise ein Vierkantprofil, umfaßt, wird eine vorteilhafterweise sehr stabile Rahmenform geschaffen. Alternativ kann der Rahmen auch ein L-Profil aufweisen, wobei zur Verstärkung quer verlaufende dreieckige Profile zur Abstützung der beiden Schenkel vorgesehen werden können. Vorteilhafterweise sind die Rahmen mehreckig ausgebildet.

Mit Vorteil können Einrichtungen des Deckensystems, wie Leuchtmittel, Rauchmelder, Sprinkler, Lüftungsrohre, etc. sich durch Ausnehmungen in der Versteifungsplatte allein oder auch zusätzlich durch das lichtdurchlässige Gewebe erstrecken. Die Ausnehmungen können auch als Lüftungsöffnungen dienen, beispielsweise in Verbindung mit einer Klimatisierung/Klimaanlage des Raumes.

Die Anordnung des lichtdurchlässigen Gewebes wird auf einfache Weise dadurch erreicht, daß das lichtdurchlässige Gewebe an wenigstens einem Rahmen und entlang von dessen Seiten fixiert ist.

Weitere Einzelheiten, Merkmale und Vorteile der vorliegenden Erfindung ergeben sich aus der nachfolgenden Beschreibung unter Bezugnahme auf die Zeichnungen. Darin zeigt:
- Fig. 1: in schematischer Schnittansicht eine erste Ausführungsform eines erfindungsgemäßen Lichtdeckensystems;
- Fig. 2: in schematischer Schnittansicht eine zweite Ausführungsform eines erfindungsgemäßen Lichtdeckensystems;
- Fig. 3: in schematischer eine dritte Ausführungsform des erfindungsgemäßen Lichtdeckensystems;
- Fig. 4: in schematischer Schnittansicht eine weitere Ausführungsform des erfindungsgemäßen Lichtdeckensystems;
- Fig. 5: in schematischer Schnittansicht eine weitere Ausführungsform des erfindungsgemäßen Lichtdeckensystems;
- Fig. 6: in schematischer Schnittansicht eine weitere Ausführungsform des erfindungsgemäßen Lichtdeckensystems;
- Fig. 7: eine Seitenansicht auf die Breitseite des erfindungsgemäßen Lichtdeckensystems;
- Fig. 8: eine Seitenansicht eines Lichtdeckensystems mit deutlich geringerer Breite gegenüber derjenigen von Fig. 7;
- Fig. 9: eine schematische Draufsicht auf das erfindungsgemäße Lichtdeckensystem mit drei Trägern der Unterkonstruktion eines Gebäudes und zwei dazwischen angeordneten Rahmen; und
- Fig.10: eine weitere Ausführungsform des erfindungsgemäßen Lichtdeckensystems mit Doppel- oder Mehrgelenk-Scharnier.

Figur 1 zeigt eine erste Ausführungsform eines erfindungsgemäßen Lichtdeckensystems 101 mit Rahmen 103, die an einer nicht näher erläuterten Unterkonstruktion 105 angebracht sind. Die Unterkonstruktion 105 weist beispielsweise einen Längsträger 107 auf, an dem die Rahmen 103 befestigt sind. Die Unterkonstruktion 105 kann ihrerseits an der Raumdecke des Gebäudes angebracht sein.

Im Beispielsfalle von Figur 1 weisen die Rahmen 103 L-Profilform auf und sind die Rahmen 103 im wesentlichen rechteckförmig ausgebildet. Zur Versteifung des L-förmigen Rahmens 103 sind dreieckförmige Versteifungsplatten 109 vorgesehen. Im unteren Bereich der Rahmen 103 ist ein lichtdurchlässiges Gewebe 111 vorgesehen, das mittels einer Halteplatte oder eines Haltebandes 113 an den Rahmen 103 fixiert ist. Die Halteplatte bzw. das Halteband 113 ist beispielsweise an den senkrechten Schenkeln 115 des Rahmens 103 angeschraubt und fixiert das zwischen Schenkel 115 und Rahmen 103 liegende lichtdurchlässige Gewebe 111.

Im oberen Bereich des Rahmens 103 ist eine Versteifungsplatte 117 vorgesehen. Diese kann beispielsweise in regelmäßigen Abständen mit dem waagrechten Schenkeln 119 des Rahmens 103 verschraubt sein.

Wie aus Figur 1 weiterhin ersichtlich, ist für die Verbindung des rechten Rahmens 103 eine Scharniereinrichtung 121, ähnlich der Ausgestaltung eines Türscharnieres, vorgesehen. Mit Hilfe des Scharniers kann der Rahmen 103 mit lichtdurchlässigem Gewebe 111 und Versteifungsplatte 117 verschwenkt werden.

Der rechte Endabschnitt des linken Rahmens 103 in Figur 1 weist wenigstens eine Feststell- oder Verriegelungseinrichtung 123 auf, beispielsweise in Form einer Schnapprasteinrichtung, mit der der rechte Seitenlängsbereich des in Darstellung von Figur 1 linken Rahmens 103 festlegbar ist.

Die Randfuge zwischen Rahmen 103 und Längsträger 107 ist beispielsweise mit Hilfe einer Schlauchdichtung 125 abgedichtet. Wie aus Figur 9 ersichtlich, sind beispielsweise pro Rahmenelement 103 an der einen Längsseite drei Scharniereinrichtungen 121 und an der anderen Längsseite entsprechend drei Feststell- oder Verriegelungseinrichtungen 123 angeordnet. Durch Lösen der Feststell- oder Verriegelungseinrichtungen 123 wird der Rahmen 103 zusammen mit lichtdurchlässigem Gewebe 111 und Versteifungsplatte 117 um eine in Längsrichtung des Längsträgers 107 verlaufende Schwenkachse schwenkbar.

In Figur 2 ist in schematischer Schnittansicht eine weitere Ausführungsform des erfindungsgemäßen Lichtdeckensystems 201 dargestellt. Dieses weist einen Rahmen 203 auf, der ein Vierkantrohr 204 umfaßt. Die Innenseite des Vierkantrohres 204 wird durch einen senkrechten Schenkel 207 nach unten verlängert. Dieser Schenkel 207 dient zur Fixierung des lichtdurchlässigen Gewebes 211 mittels Platten oder Flachprofilen 213, die beispielsweise an den senkrechten Schenkeln 207 angeschraubt sein können. Eine Versteifungsplatte ist auf das Vierkantrohr 204 mittels Schrauben 206 angeschraubt.

Zusatzeinrichtungen 225 sind derart vorgesehen, daß sie sich durch die Versteifungsplatte 217 hindurch erstrecken. Diese Zusatzeinrichtungen 225 können beispielsweise Leuchtmittel, Rauchmelder oder Sprinkler aufweisen. Aufgrund der ebenen und senkrechten Anordnung der inneren Seitenwand des Vierkantrohres 204 und des sich in deren Ebene erstreckenden Schenkels 207 wird das von oben durch die Versteifungsplatte 217 eindringende Licht ungehindert zum lichtdurchlässigen Gewebe 211 vordringen und durch dieses hindurch dringen, es werden also jegliche Schatten vermieden.

In Figur 3 ist eine weitere Ausführungsform 301 des erfindungsgemäßen Lichtdeckensystems dargestellt. Wie ersichtlich ist in einem Längsträger 307 der Deckenunterkonstruktion, die nicht näher dargestellt ist, eine Beleuchtungseinrichtung in Form einer Halogenlampe 327 angeordnet, deren Licht ungehindert nach unten dringen kann. Unmittelbar unterhalb des Längsträgers 307 sind Rahmen 303 angeordnet. Die Rahmen 303 weisen, ähnlich wie die Ausführungsform von Figur 2, Vierkantrohre 304 und senkrechte Schenkel 307 mit dem Unterschied auf, daß die Vierkantrohre in das Innere der Rahmen vorspringen.

Oberhalb der Rahmen 303 befinden sich Versteifungsplatten 317, die mit den Rahmen 303 verbunden sind, beispielsweise mittels Schrauben. Eine Scharniereinrichtung 321 dient zur gelenkigen Anbindung des rechten Rahmens 303 an den Längsträger 307 und eine Feststell- oder Verriegelungseinrichtung 323, die in der Figur nur schematisch dargestellt ist, dient zum lösbaren Fixieren des rechten Endabschnitts des linken Rahmens 303.

Schematisch ist im rechten Rahmen 303 eine Zusatzeinrichtung 325 dargestellt, die beispielsweise weitere Leuchtmittel, Rauchmelder oder Sprinkler etc. enthalten kann, und die sich sowohl durch die Versteifungsplatte 317 als auch durch das lichtdurchlässige Gewebe 311 erstreckt. Auch wenn das Vierkantrohr 304 in das Rahmeninnere vorspringt, so dürfte dennoch Licht bis zum unteren Ende der senkrechten Schenkel 307 unterhalb des Vierkantrohres 304 vordringen, so daß von unten keine Schatten des Vierkantrohres auf dem lichtdurchlässigen Gewebe 311 erscheinen.

In den Figuren 4 bis 6 sind schematisch verschiedene Ausführungsformen von Rahmen und der Anbringung des lichtdurchlässigen Gewebes dargestellt.

In Figur 4 weist der Rahmen 403 ein Vierkantrohr 404 auf, an das sich nach unten ein Schenkel 407 anschließt, der im wesentlichen vom Vierkantrohr 404 etwas zur Seite vorspringt und sich anschließend im wesentlichen senkrecht nach unten erstreckt. Wie aus Figur 4 ersichtlich, erstreckt sich entlang der Außenseite des Schenkels 407 das lichtdurchlässige Gewebe 411 und wird mittels einer Halteplatte oder einem Flachprofil 413, die bzw. das sich entlang der äußeren Seitenwand des Vierkantrohres 404 erstreckt, an dem Rahmen 403 festgelegt. Die aus Figur 4 ersichtlichen Dickenverhältnisse des Lichtgewebes 411, unterhalb der Halteplatte 413 sowie des Vorsprungs des Schenkels 407 sind dabei derart gewählt, daß die Sichtkante 412 des lichtdurchlässigen Gewebes 411 mit der Außenseite 414 der Halteplatte 413 bündig abschließt, was einen hervorragenden optischen Gesamteindruck schafft.

In Figur 5 ist eine Ausführungsform dargestellt, die im wesentlichen der Ausführungsform von Figur 3 entspricht, so daß hier die gleichen Bezugsziffern verwendet werden. Das lichtdurchlässige Gewebe 311 wird mittels einer Halteplatte 313 an dem Rahmen 303 befestigt.

In Figur 6 ist eine weitere alternative Ausführungsform des Rahmens der vorliegenden Erfindung dargestellt. Der Rahmen 503 ist wiederum ähnlich einem Vierkantrohr ausgebildet, also mit vier Kanten, jedoch verläuft eine Seitenwand 509 nicht senkrecht bzw. parallel zu den anderen, sondern schräg derart, daß die äußere Seitenwand des Vierkantrohres 504 länger ist als die innere Seitenwand. Die oben aufliegende Versteifungsplatte 517 ist beispielsweise mit dem Rahmen 503 verschraubt. In der äußeren Seitenwand 510 des Vierkantrohres 504 ist eine Rinne ausgebildet, die sich im wesentlichen horizontal erstreckt. Das lichtdurchlässige Gewebe 511 wird in die Rinne eingeführt und mit einem elastischen Fixierelement 530, beispielsweise in Form eines flexiblen Schlauches oder eines geometrisch abgestimmten festen Klemmprofils, in der Rinne 528 unter Spannung fixiert.

Die Figuren 7 und 8 zeigen schematische Seitenansichten von Rahmen im wesentlichen gemäß Ausführungsform von Figur 2, wobei in diesen Figuren die unterschiedliche Breite der Rahmen 203 zum Ausdruck gebracht werden soll. Die Rahmen sind vorzugsweise mehreckig, beispielsweise drei-, vier- oder sechseckig ausgebildet. Der Gestaltung sind hier keien wesentlichen Grenzen gesetzt.

Es wird darauf hingewiesen, daß die prinzipielle Darstellung in Figur 9 nicht nur das Ausführungsbeispiel gemäß Figur 1 sondern auch das Ausführungsbeispiel gemäß Figur 3 und der nachfolgend beschriebenen Figur 10 umfaßt.

In Figur 10 ist eine ähnliche Ausgestaltung des Rahmens und der Anordnung von lichtdurchlässigem Gewebe und einer Versteifungsplatte dargestellt. Es werden deshalb die entsprechenden Bezugsziffern von Figur 2 verwendet. In Figur 10 sind die Rahmen 203 in ihrer Vierkantrohrausgestaltung 204 das lichtdurchlässige Gewebe 211 und die Versteifungsplatten 217 dargestellt. Im Gegensatz zur Ausführungsform zu Figur 1 und Figur 3 sind die Rahmen 203 jedoch nicht unterhalb eines Längsträgers 607 der Unterkonstruktion sondern im wesentlichen seitlich davon angeordnet. Entsprechend weiter oben ist auch die Feststell- oder Verriegelungseinrichtung 223 angeordnet. Soll jetzt der Rahmen 203 gelenkig nach unten verschwenkt werden, so ist eine Scharnieranordnung und -ausführung wie beispielsweise in Figur 1 und Figur 3 gezeigt nicht geeignet. Demzufolge wird gemäß Ausführungsform von Figur 10 ein Doppel- oder Mehrgelenk-Scharnier 221 vorgesehen, mit dem der Rahmen 203 mit dem Längsträger 607 verbunden wird. Durch das an sich bekannte Mehrgelenkscharnier 221 wird zunächst der Rahmen 203 nach unten verschwenkt, so daß er unter den Längsträger 607 bewegt wird, wonach er entsprechend umgeschwenkt werden kann.

Die Rahmen 103, 203, 303, 403, 503 sind für die Anbringung nicht nur an horizontale Dekken sondern auch an schrägen oder sogar vertikalen "Decken", die dann Raumwände sind, geeignet.

Mit der vorliegenden Erfindung wird somit ein flexibles bzw. flexibel anpassbares Lichtdekkensystem geschaffen, das unterschiedlichsten Anforderungen hinsichtlich der Deckengestaltung genügt und insbesondere auch eine gute Zugänglichkeit zu Einrichtungen oberhalb der Rahmen bzw. Versteifungsplatten ermöglicht. Gleichzeitig wird eine gute Reinigungsmöglichkeit der Oberfläche der Versteifungsplatten geschaffen und durch die Reflexion an der Versteifungsplatte und Schallabsorption im lichtdurchlässigen Gewebe die Nachhallzeit im Raum sowie der Schallpegel deutlich reduziert.

## Patentansprüche

1. Lichtdeckensystem (101, 201, 301), mit einer Unterkonstruktion (105, 107, 607) eines Gebäudes und mit wenigstens einem Rahmen (103, 203. 303, 403, 503), der mit der Unterkonstruktion verbunden ist, wobei im unteren Bereich des Rahmens (103, 203, 303, 403, 503) mit Hilfe dessen ein lichtdurchlässiges Material (111, 211, 311, 411, 511) aufgespannt ist,
**dadurch gekennzeichnet, dass**
das lichtdurchlässige Material ein Gewebe (111, 211, 311, 411, 511) ist, oberhalb dessen eine lichtdurchlässige Versteifungsplatte (117, 217, 317, 417, 517) angeordnet ist, die mit dem Rahmen (103, 203, 303, 403, 503) verbunden ist.

2. Lichtdeckensystem nach Anspruch 1, **dadurch gekennzeichnet, daß** die lichtdurchlässige Versteifungsplatte (117, 217, 317, 417, 517) aus Kunststoffmaterial gebildet ist.

3. Lichtdeckensystem nach Anspruch 1, **dadurch gekennzeichnet, daß** die lichtdurchlässige Versteifungsplatte (117, 217, 317, 417, 517) aus Glas gebildet ist.

4. Lichtdeckensystem nach einem der Ansprüche 1 bis 3, **dadurch gekennzeichnet, daß** die lichtdurchlässige Versteifungsplatte aus farbigem Material gebildet ist.

5. Lichtdeckensystem nach einem der Ansprüche 1 bis 4, **dadurch gekennzeichnet, daß** der wenigstens eine Rahmen an der Unterkonstruktion einhängbar bzw. einrastbar ist.

6. Lichtdeckensystem nach einem der Ansprüche 1 bis 4, **dadurch gekennzeichnet, daß** der wenigstens eine Rahmen mittels lösbarer Schrauben an der Unterkonstruktion angebracht ist.

7. Lichtdeckensystem nach einem der Ansprüche 1 bis 4, **dadurch gekennzeichnet, daß** der wenigstens eine Rahmen (103, 203, 303) eine Scharniereinrichtung (121, 321) aufweist, die geeignet ist, mit einer an der Unterkonstruktion angebrachten Scharniereinrichtung zur Scharniergelenkverbindung zusammenzuwirken.

8. Lichtdeckensystem nach Anspruch 7, **dadurch gekennzeichnet, daß** der wenigstens eine Rahmen (103, 203, 303) eine lösbare Feststell- oder Verriegelungseinrichtung (123, 223, 323) aufweist, die geeignet ist, mit einem Festlege- oder Verriegelungselement an der Unterkonstruktion zusammenzuwirken.

9. Lichtdeckensystem nach einem der Ansprüche 1 bis 4, **dadurch gekennzeichnet, daß** eine Doppel- oder Mehrgelenk-Scharnier (221) zur Verbindung des Rahmens (203) mit der Unterkonstruktion (607) vorgesehen ist.

10. Lichtdeckensystem nach einem der Ansprüche 1 bis 9, **dadurch gekennzeichnet, daß** der wenigstens eine Rahmen (103, 203, 303, 403, 503) im wesentlichen mehreckförmig ausgebildet ist.

11. Lichtdeckensystem nach einem der Ansprüche 1 bis 10, **dadurch gekennzeichnet, daß** der wenigstens eine Rahmen (103, 203, 303, 403, 503) ein rohrförmiges Profil, insbesondere ein Mehrkantprofil (204, 304, 404, 504) umfaßt.

12. Lichtdeckensystem nach einem der Ansprüche 1 bis 10, **dadurch gekennzeichnet, daß** der wenigstens eine Rahmen (103) im wesentlichen ein L-Profil aufweist.

13. Lichtdeckensystem nach einem der Ansprüche 1 bis 12, **dadurch gekennzeichnet, daß** Einrichtungen des Deckensystems (225, 325), wie Leuchtmittel, Rauchmelder, Sprinkler, etc. sich durch Ausnehmungen in der Versteifungsplatte (217) allein oder auch zusätzlich (317, 311) durch das lichtdurchlässige Gewebe (311) erstrecken.

14. Lichtdeckensystem nach einem der Ansprüche 1 bis 13, **dadurch gekennzeichnet, daß** das lichtdurchlässige Gewebe (111, 211, 311, 411, 511) an dem wenigstens einen Rahmen (103, 203, 303, 403, 503) fixiert ist.

## Claims

1. Translucent ceiling system (101, 201, 301), having a substructure (105, 107, 607) of a building and having at least one frame (103, 203, 303, 403, 503) which is connected to the substructure, in the lower region of the frame (103, 203, 303, 403, 503), a translucent material (111, 211, 311, 411, 511) being clamped on with the aid thereof,
**characterized in that**
the translucent material is a fabric (111, 211, 311, 411, 511), above which there is arranged a translucent stiffening plate (117, 217, 317, 417, 517) which is connected to the frame (103, 203, 303, 403, 503).

2. Translucent ceiling system according to Claim 1, **characterized in that** the translucent stiffening plate (117, 217, 317, 417, 517) is formed of plastic material.

3. Translucent ceiling system according to Claim 1, **characterized in that** the translucent stiffening plate (117., 217, 317, 417, 517) is formed of glass.

4. Translucent ceiling system according to one of Claims 1 to 3, **characterized in that** the translucent stiffening plate is formed of coloured material.

5. Translucent ceiling system according to .one of Claims 1 to 4, **characterized in that** the at least one frame can be hooked or latched into the substructure.

6. Translucent ceiling system according to one of Claims 1 to 4, **characterized in that** the at least one frame is fitted to the substructure by means of releasable screws.

7. Translucent ceiling system according to one of Claims 1 to 4, **characterized in that** the at least one frame (103, 203, 303) has a hinge device (121, 321) which is suitable to interact with a hinge device fitted to the substructure for a hinged-joint connection.

8. Translucent ceiling system according to Claim 7, **characterized in that** the at least one frame (103, 203, 303) has a releasable fixing or locking device (123, 223, 323) which is suitable to interact with a fixing or locking element on the substructure.

9. Translucent ceiling system according to one of Claims 1 to 4, **characterized in that** a double- or multi-joint hinge (221) is provided to connect the frame (203) to the substructure (607).

10. Translucent ceiling system according to one of Claims 1 to 9, **characterized in that** the at least one frame (103, 203, 303, 403, 503) is substantially polygonal.

11. Translucent ceiling system according to one of Claims 1 to 10, **characterized in that** the at least one frame (103, 203, 303, 403, 503) comprises a tubular profile, in particular a polygonal profile (204, 304, 404, 504).

12. Translucent ceiling system according to one of Claims 1 to 10, **characterized in that** the at least one frame (103) substantially has an L-shaped profile.

13. Translucent ceiling system according to one of Claims 1 to 12, **characterized in that** devices belonging to the ceiling system (225, 325), such as lighting means, smoke detectors, sprinklers, etc., extend through cut-outs in the stiffening plate (217) on its own or else additionally (317, 311) through the translucent fabric (311).

14. Translucent ceiling system according to one of Claims 1 to 13, **characterized in that** the translucent fabric (111, 211, 311, 411, 511) is fixed to the at least one frame (103, 203, 303, 403, 503).

## Revendications

1. Système de plafond transparent (101, 201, 301) avec une sous-structure (105, 107, 607) d'un bâtiment et comportant au moins un châssis (103, 203, 303, 403, 503) qui est relié à la sous-structure, un matériau translucide (111, 211, 311, 411, 511) étant tendu dans la zone inférieure du châssis (103, 203, 303, 403, 503) à l'aide de celui-ci,
**caractérisé en ce que**
le matériau translucide est un tissu (111, 211, 311, 411, 511), au-dessus duquel est disposée une plaque de rigidification (117, 217, 317, 417, 517) translucide qui est reliée au châssis (103, 203, 303, 403, 503).

2. Système de plafond transparent selon la revendication 1, **caractérisé en ce que** la plaque de rigidification translucide (117, 217, 317, 417, 517) est réalisée en matière synthétique.

3. Système de plafond transparent selon la revendication 1, **caractérisé en ce que** la plaque de rigidification translucide (117, 217, 317, 417, 517) est réalisée en verre.

4. Système de plafond transparent selon l'une des revendications 1 à 3, **caractérisé en ce que** la plaque de rigidification translucide est réalisée en matériau de couleur.

5. Système de plafond transparent selon l'une des revendications 1 à 4, **caractérisé en ce que** le au moins un châssis peut être suspendu ou encliqueté sur la sous-structure.

6. Système de plafond transparent selon l'une des revendications 1 à 4, **caractérisé en ce que** le au moins un châssis est monté au moyen de vis amovibles sur la sous-structure.

7. Système de plafond transparent selon l'une des revendications 1 à 4, **caractérisé en ce que** le au moins un châssis (103, 203, 303) présente un dispositif de charnière (121, 321) qui est apte à coopérer avec un dispositif de charnière destiné à la liaison articulée par charnière, monté sur la sous-structure.

8. Système de plafond transparent selon la revendication 7, **caractérisé en ce que** le au moins un châssis (103, 203, 303) présente un dispositif de fixation ou de verrouillage (123, 223, 323) amovible, qui est apte à coopérer avec un élément de fixation ou de verrouillage sur la sous-structure.

9. Système de plafond transparent selon l'une des revendications 1 à 4, **caractérisé en ce qu'**une charnière à articulation double ou multiple (221) est prévue pour la liaison du châssis (203) avec la sous-structure (607).

10. Système de plafond transparent selon l'une des revendications 1 à 9, **caractérisé en ce que** le au moins un châssis (103, 203, 303, 403, 503) est essentiellement réalisé en forme de polygone.

11. Système de plafond transparent selon l'une des revendications 1 à 10, **caractérisé en ce que** le au moins un châssis (103, 203, 303, 403, 503) comprend un profilé de forme tubulaire, en particulier un profilé polygonal (204, 304, 404, 504).

12. Système de plafond transparent selon l'une des revendications 1 à 10, **caractérisé en ce que** le au moins un châssis (103) présente essentiellement un profil en L.

13. Système de plafond transparent selon l'une des revendications 1 à 12, **caractérisé en ce que** les installations du système de plafond (225, 325), comme les moyens d'éclairage, les détecteurs de fumée, les sprinklers etc. s'étendent à travers des évidements dans la plaque de rigidification (217) seule ou également en supplément (317, 311) à travers le tissu translucide (311).

14. Système de plafond transparent selon l'une des revendications 1 à 13, **caractérisé en ce que** le tissu translucide (111, 211, 311, 411, 511) est fixé sur le au moins un châssis (103, 203, 303, 403, 503).
